# EUROPÄISCHE PATENTSCHRIFT

(11) **EP 1 293 638 B1**
(45) Veröffentlichungstag und Bekanntmachung des Hinweises auf die Patenterteilung: **24.11.2004**
(21) Anmeldenummer: 01121885.6
(22) Anmeldetag: 12.09.2001
(51) Int. Cl.: E06B 3/42, E06B 3/44

(54) **Fenstervorrichtung mit einem aufwärts verschiebbaren Fensterflügel**
Window construction with a upwardly slidable window sash
Fenêtre avec un panneaux vitré coulissant en haut

(43) Veröffentlichungstag der Anmeldung: 19.03.2003
(73) Patentinhaber: Härle, Hubert, 88444 Ummendorf (DE)
(72) Erfinder: Härle, Hubert, 88444 Ummendorf (DE)
(74) Vertreter: Kiessling, Christian

(56) Entgegenhaltungen:
- EP-A- 0 851 083
- US-A- 1 691 490

## Beschreibung

Die Erfindung betrifft eine Fenstervorrichtung mit einem in einer geneigten Dachkonstruktion eines Hauses zu verankernden Fensterrahmen mit zwei Fenstereinheiten, wobei eine erste Fenstereinheit fest in einem ersten Fensterrahmenteil integriert ist.

Fenstervorrichtungen der eingangs genannten Art sind im Stand der Technik bekannt, siehe Beispielsweise EP-A-0 851 083 oder DE-A-42 29 661, und werden in dem allgemeinen zum Einbau in Wohnhäuser verwendet. Je nach Qualitätsbeschaffenheit weisen sie jedoch mehr oder weniger den Nachteil auf, dass ein effektives und funktionssicheres Schließen der zweiten Fenstereinheit nicht gewährleistet ist, entweder weil die Verschließmechanismen einem schnellen Verschleiß unterliegen oder weil sich zwischen dem Fensterrahmen und der zweiten Festereinheit Kältebrücken in die ambiente Luft nach außen bilden.

Aufgabe der Erfindung ist es, eine Fenstervorrichtung zu schaffen, bei der ein effektives und funktionssicheres Schließen der zweiten Fenstereinheit gewährleistet ist und Kältebrücken weitestgehend vermieden sind.

Diese Aufgabe wird durch eine Fenstervorrichtung gemäß Anspruch 1 gelöst.

Bevorzugte Ausgestaltungen der Erfindung sind Gegenstand der Unteransprüche.

Bei der erfindungsgemäßen Fenstervorrichtung wird durch das Merkmal, dass die zweite Fenstereinheit an mindestens einem Zahnriemen befestigt ist, der über eine Aktivierungseinrichtung reziprozierbar bewegbar ist, erreicht, dass die zweite Fenstereinheit in einem geöffneten Zustand der Fenstervorrichtung unter die erste Fenstereinheit schiebbar ist und in geschlossenem Zustand sicher abgedichtet, präzise und mechanisch stabil mit dem zweiten Fensterrahmenteil in Kontakt bringbar ist.

Gemäß einer ersten bevorzugten Ausführungsform der erfindungsgemäßen Fenstervorrichtung ist vorgesehen, dass die Aktivierungseinrichtung von einem Elektromotor gebildet ist. Die Aktivierungseinrichtung kann dabei alternativ oder zusätzlich von einer Kurbel gebildet sein. Zumindest ein zusätzliches Vorsehen einer Kurbel ist im Hinblick einer Unabhängigkeit vom Stromnetz wünschenswert.

Gemäß einer anderen bevorzugten Ausführungsform der erfindungsgemäßen Fenstervorrichtung ist vorgesehen, dass der mindestens eine Zahnriemen derart an ein oberes und ein unteres Ende der zweiten Fenstereinheit angrenzt, dass eine geschlossene Einheit gebildet ist, die parallel zu einer Fensterkante verlaufend vorgesehen ist. Dabei können auch zwei Zahnriemen vorgesehen sein, die jeweils von der mit der Aktivierungseinrichtung verbundenen Welle getrieben sind. Ein Zahnriemen ist dabei vorzugsweise über metallene Verbindungselemente mit einem jeweiligen Ende dem zweiten Fenster oder mit der zweiten Fenstereinheit verbunden. Dadurch wird eine besonders robuste Ausführung erreicht.

Gemäß einer weiteren bevorzugten Ausführungsform der erfindungsgemäßen Fenstervorrichtung ist vorgesehen, dass die Führungsleisten im unteren Bereich des zweiten Fensterrahmenteiles in Richtung auf die zweite Fenstereinheit zu angehoben verlaufend ausgebildet sind. Dadurch wird eine besonders wirksame Abdichtung der erfindungsgemäßen Fenstervorrichtung erreicht, da das zweite Fenster so bei einem Schließvorgang automatisch gegen den Fensterrahmen gedrückt wird.

Gemäß einer weiteren bevorzugten Ausführungsform der erfindungsgemäßen Fenstervorrichtung ist vorgesehen, dass der Fensterrahmen insgesamt aus Holz hergestellt ist.

Dadurch ist die Bildung von Kondenswasser weitestgehend vermieden.

Es ist bei der erfindungsgemäßen Fenstervorrichtung ist vorgesehen, dass parallel zu den zwei parallel angeordneten Führungsleisten jeweils mindestens ein Dichtungselement angeordnet ist. Insbesondere ist es vorteilhaft, wenn dabei zwei Dichtungselemente vorgesehen sind, von denen ein erstes als Bürstendichtung ausgebildet ist und ein zweites als Gummilippendichtung ausgebildet ist. Dadurch wird zusätzlich eine besonders wirksame Abdichtung der erfindungsgemäßen Fenstervorrichtung erreicht.

Es ist bei der erfindungsgemäßen Fenstervorrichtung vorgesehen, dass zusätzlich zu dem mindestens einen Dichtungselement eine parallel dazu ausgerichtete, ein Winkelprofil aufweisende Metallleiste vorgesehen ist. Dadurch wird erreicht, dass sich möglicherweise bildendes Kondenswasser nicht seitlich in die Wand tritt sondern nach unten abfließt und dort aufgefangen werden kann.

Gemäß einer weiteren bevorzugten Ausführungsform der erfindungsgemäßen Fenstervorrichtung ist vorgesehen, dass am unteren Rande des zweiten Fensterrahmenteiles eine elastische Gummidichtung vorgesehen ist, die bei geschlossenem Zustand der zweiten Fenstereinheit mit der unteren Kante der zweiten Fenstereinheit in Kontakt tritt. Dadurch wird erreicht, dass ein sicher abgedichtetes Schließen der erfindungsgemäßen Fenstervorrichtung ermöglicht ist.

Gemäß einer weiteren wichtigen bevorzugten Ausführungsform der erfindungsgemäßen Fenstervorrichtung ist vorgesehen, dass am unteren Rande des zweiten Fensterrahmenteiles ein sich vorzugsweise über den gesamten unteren Rand erstreckender Drucksensor angebracht ist, der bei Sensieren eines vorgegebenen Druckes eine Betätigungseinrichtung aktiviert, die eine durch die Aktivierungseinrichtung bewirkten Bewegung der zweiten Fenstereinheit unterbricht. Dadurch wird erreicht, das ein Bewegungsvorgang der zweiten Fenstereinheit der erfindungsgemäßen Fenstervorrichtung automatisch unterbrochen wird, wenn sich eine Person in dem geöffneten Bereich des zweiten Fensterrahmenteiles befindet und sich dabei den Drucksensor abstützt. Dabei hat es sich in der Praxis insbesondere bewährt, wenn der Drucksensor als mit einer Flüssigkeit gefüllter Hohlschlauch ausgebildet ist, der mit einen Drucksensor verbunden ist, wobei der Drucksensor bei Überschreiten eines vorherbestimmten Druckes eine Unterbrechung der Funktion der Aktivierungseinrichtung bewirkt. Gemäß einer alternativen Ausführungsform ist vorgesehen, dass der Drucksensor nicht am unteren Rande des zweiten Fensterrahmenteiles angebracht ist, sondern sich über den gesamten unteren Rand des zweiten Fensters oder des zweiten Fensterelementes erstreckt. Die Sicherheit ist bei dieser Ausführung gegenüber der ersten Ausführung noch verbessert.

Des weiteren entspricht es einer bevorzugten Ausführungsform der Erfindung, wenn die erste und die zweite Fenstereinheit bündig mit der Oberseite des Fensterrahmens ausgebildet sind. Dadurch wird erreicht, das die erfindungsgemäße Fenstervorrichtung bündig mit einer Dachoberfläche ausführbar ist.

Die erfindungsgemäße Fenstervorrichtung wird im folgenden anhand einer bevorzugten Ausführungsform erläutert, die in der Figur der Zeichnung dargestellt ist. Darin zeigt:
- Fig.1: eine bevorzugte Ausführungsform der erfindungsgemäßen Fenstervorrichtung in einer Ansicht von oben;
- Fig.2: die in Figur 1 dargestellte bevorzugte Ausführungsform des erfindungsgemäßen Fenstervorrichtung in einer Querschnittsansicht;
- Fig.3: eine alternative bevorzugte Ausführungsform der erfindungsgemäßen Fenstervorrichtung in einer Ansicht von oben;
- Fig.4: eine Detail der in Figur 1 dargestellten bevorzugten Ausführungsform der erfindungsgemäßen Fenstervorrichtung in einem Längsschnitt;
- Fig.5: eine Detail der in Figur 3 dargestellten bevorzugten Ausführungsform der erfindungsgemäßen Fenstervorrichtung in einem Längsschnitt.

Die in den Figuren 1, 2 und 4 dargestellte erfindungsgemäße Fenstervorrichtung 100 weist einen in einer Häuserwand zu verankernden Fensterrahmen 101, 102 mit zwei Fenstereinheiten 110, 120 auf, wobei eine erste Fenstereinheit 110 fest in einem ersten Fensterrahmenteil 111 integriert ist und eine auf in zwei parallel angeordneten Führungsleisten 140, 141 geführten Rollen 150, 151, 152, 153 gelagerte zweite Fenstereinheit 120 sowohl in den Bereich des ersten Fensterrahmenteils 111 als auch in den Bereich eines zweiten Fensterrahmenteiles 112 reziprozierbar verschiebbar gelagert ist.

Die zweite Fenstereinheit 120 ist an zwei Zahnriemen 130, 131 befestigt, die über eine nicht dargestellte Aktivierungseinrichtung reziprozierbar bewegbar sind, wobei die Aktivierungseinrichtung von einem herkömmlichen Elektromotor gebildet ist, der eine Welle 160 treibt, über die die Zahnriemen 130, 131 geführt sind, und die Zahnriemen 130, 131 derart an ein oberes Ende 121 und ein unteres Ende 122 der zweiten Fenstereinheit 120 angrenzen, dass jeweils eine geschlossene Einheit gebildet ist, die parallel zu einer Fensterkante 123 verlaufend vorgesehen ist. Jeder Zahnriemen ist dabei über metallene Verbindungselemente mit einem jeweiligen Ende 121, 122 der zweiten Fenstereinheit 120 verbunden.

Die Führungsleisten 140, 141 im unteren Bereich des zweiten Fensterrahmenteiles 112 sind in Richtung auf die zweite Fenstereinheit 120 zu angehoben verlaufend ausgebildet. Wie in Figur 4 ersichtlich sind parallel zu den zwei parallel angeordneten Führungsleisten 140, 141 jeweils zwei Dichtungselemente 170, 180 angeordnet, von denen ein erstes Dichtungselement 170 als Bürstendichtung ausgebildet ist und ein zweites Dichtungselement 180 als Gummilippendichtung ausgebildet ist. Zusätzlich zu den beiden Dichtungselementen ist eine parallel dazu ausgerichtete, ein Winkelprofil aufweisende Metallleiste 190 vorgesehen, die bewirkt, dass sich möglicherweise bildendes Kondenswasser nicht seitlich in die Wand tritt sondern nach unten abfließt und dort aufgefangen werden kann.

Bei der in den Figuren 3 und 5 dargestellten Ausführungsform erfindungsgemäße Fenstervorrichtung ist am unteren Rande 112' des zweiten Fensterrahmenteiles 112 eine elastische Gummidichtung 290 vorgesehen, die bei geschlossenem Zustand der zweiten Fenstereinheit mit dem unteren Ende 122 der zweiten Fenstereinheit 120 in Kontakt tritt. Ebenfalls am unteren Ende 122 des zweiten Fensterrahmenteiles 112 ist ein Drucksensor 200 vorgesehen, der als mit einer Flüssigkeit 220 gefüllter Hohlschlauch 210 ausgebildet ist, der über eine Leitung 140 mit einen Drucksensor 230 verbunden ist, wobei der Drucksensor 230 bei Überschreiten eines vorherbestimmten Druckes eine Unterbrechung der Funktion der Aktivierungseinrichtung bewirkt, so dass eine weitere Bewegung des zweiten Fenstereinheit 120 mit Sicherheit ausgeschlossen ist, wenn sich eine Person im Bereich der durch die zweite Fenstereinheit 120 freigegebenen Öffnung des zweiten Fensterrahmenteiles 112 befindet und sich dabei beispielsweise mit einer Hand gegen den Hohlschlauch abstützt.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Fenstervorrichtung mit einem in einer geneigten Dachkonstruktion eines Hauses zu verankernden Fensterrahmen (101, 102) mit zwei Fenstereinheiten (110, 120), wobei eine erste Fenstereinheit (110) fest in einem ersten Fensterrahmenteil (111) integriert ist und eine zweite Fenstereinheit (120) sowohl in den Bereich des ersten Fensterrahmenteiles (111) als auch in den Bereich eines zweiten Fensterrahmenteiles (112) reziprozierbar verschiebbar gelagert ist, wobei die zweite Fenstereinheit (120) an mindestens einem Zahnriemen (130, 131) befestigt ist, der über eine Aktivierungseinrichtung reziprozierbar bewegbar ist, **dadurch gekennzeichnet, dass** die zweite Fenstereinheit (120) auf in zwei parallel angeordneten Führungsleisten (140, 141) geführten Rollen (150, 151, 152, 53) gelagert ist, wobei parallel zu den zwei parallel angeordneten Führungsleisten (140, 141) jeweils mindestens ein Dichtungselement (170, 180) angeordnet ist, und zusätzlich zu dem mindestens einen Dichtungselement eine parallel dazu ausgerichtete, ein Winkelprofil aufweisende Metallleiste (190) vorgesehen ist, die bewirkt, dass sich möglicherweise bildendes Kondenswasser nicht seitlich in die Wand tritt sondern nach unten abfließt und dort aufgefangen werden kann.

2. Vorrichtung nach Anspruch 1, **dadurch gekennzeichnet, dass** die Aktivierungseinrichtung von einem Elektromotor gebildet ist.

3. Vorrichtung nach Anspruch 1, **dadurch gekennzeichnet, dass** die Aktivierungseinrichtung von einer Kurbel gebildet ist.

4. Vorrichtung nach einem der vorhergehenden Ansprüche, **dadurch gekennzeichnet, dass** der mindestens eine Zahnriemen (130, 131) derart an ein oberes (121) und ein unteres Ende (122) der zweiten Fenstereinheit (120) angrenzt, dass eine geschlossene Einheit gebildet ist, die parallel zu einer Fensterkante (123) verlaufend vorgesehen ist.

5. Vorrichtung nach einem der vorhergehenden Ansprüche, **dadurch gekennzeichnet, dass** zwei Zahnriemen (130, 131) vorgesehen sind die jeweils von der mit der Aktivierungseinrichtung verbundenen Welle (160) getrieben sind.

6. Vorrichtung nach einem der Ansprüche 4 oder 5, **dadurch gekennzeichnet, dass** ein Zahnriemen (130, 131), über metallene Verbindungselemente mit einem jeweiligen Ende (121, 122) der zweiten Fenstereinheit (120) verbunden ist.

7. Vorrichtung nach einem der vorhergehenden Ansprüche, **dadurch gekennzeichnet, dass** die Führungsleisten (140, 141) im unteren Bereich des zweiten Fensterrahmenteiles (112) in Richtung auf die zweite Fenstereinheit (120) zu angehoben verlaufend ausgebildet sind.

8. Vorrichtung nach einem der vorhergehenden Ansprüche, **dadurch gekennzeichnet, dass** der Fensterrahmen (101, 102) insgesamt aus Holz hergestellt ist.

9. Vorrichtung nach einem der vorhergehenden Ansprüche, **dadurch gekennzeichnet, dass** zwei Dichtungselemente (170, 180) vorgesehen sind, von denen ein erstes als Bürstendichtung ausgebildet ist und ein zweites als Gummilippendichtung ausgebildet ist.

10. Vorrichtung nach einem der vorhergehenden Ansprüche, **dadurch gekennzeichnet, dass** am unteren Rande (112') des zweiten Fensterrahmenteiles (112) eine elastische Gummidichtung (290) vorgesehen ist, die bei geschlossenem Zustand der zweiten Fenstereinheit (120) mit der unteren Kante der zweiten Fenstereinheit (120) in Kontakt tritt.

11. Vorrichtung nach einem der vorhergehenden Ansprüche, **dadurch gekennzeichnet, dass** am unteren Rande (112') des zweiten Fensterrahmenteiles (112) ein Drucksensor (200) vorgesehen ist, der bei Sensieren eines vorgegebenen Druckes eine Betätigungseinrichtung aktiviert, die eine durch die Aktivierungseinrichtung bewirkten Bewegung der zweiten Fenstereinheit (120) unterbricht.

12. Vorrichtung nach Anspruch 11, **dadurch gekennzeichnet, dass** der Drucksensor (200) als mit einer Flüssigkeit (220) gefüllter Hohlschlauch (210) ausgebildet ist, der mit einen Drucksensor (230) verbunden ist, wobei der Drucksensor (230) bei Überschreiten eines vorherbestimmten Druckes eine Unterbrechung der Funktion der Aktivierungseinrichtung bewirkt.

13. Vorrichtung nach einem der vorhergehenden Ansprüche, **dadurch gekennzeichnet, dass** die erste und die zweite Fenstereinheit (110, 120) bündig mit der Oberseite des Fensterrahmens (101,102) ausgebildet sind.

## Claims

1. A window system having a window frame (101, 102) to be anchored in an inclined roof structure of a house, which window frame has two window units (110, 120), of which a first window unit (110) is immovably integrated in a first window frame part and a second window unit (120) is mounted for reciprocal displacement into the area of the first window frame part (111) and into the area of a second window frame part (112), the second window unit (120) being attached to at least one toothed belt (130, 131) that can be reciprocated by an activating device, **characterized in that** said second window unit (120) is mounted on rollers (150, 151, 152, 153) guided in two parallel guide strips (140, 141) and at least one sealing element (170, 180) is disposed parallel to each of said two parallel guide strips (140, 141) and in addition to said at least one sealing element an L-section metal strip (190) is provided which runs parallel thereto and has the effect that any condensed water which may form will not pass laterally into the wall but will flow downwardly and can be collected below.

2. A window system as defined in claim 1, **characterized in that** said activating device is in the form of an electric motor.

3. A window system as defined in claim 1, **characterized in that** said activating device is in the form of a crank.

4. A window system as defined in any one of the previous claims, **characterized in that** said at least one toothed belt (190, 191) adjoins an upper end (121) and a lower end (122) of said second window unit (120) in such a manner that a closed unit is formed which runs parallel to a window edge (123).

5. A window system as defined in any one of the previous claims, **characterized in that** two toothed belts (130, 131) are provided which are both driven by the shaft connected to said activating device (160).

6. A window system as defined in claim 4 or claim 5, **characterized in that** a toothed belt (130, 131) is connected via metallic connecting elements to the respective end (121, 122) of said second window unit (120).

7. A window system as defined in any one of the previous claims, **characterized in that** said guide strips (140, 141) in the lower region of said second window frame part (112) are adapted to extend toward said second window unit (120) in a raised position.

8. A window system as defined in any one of the previous claims, **characterized in that** said window frame (101, 102) is made completely of wood.

9. A window system as defined in any one of the previous claims, **characterized in that** two sealing elements (170, 180) are provided, of which a first sealing element is in the form of a brush seal and a second sealing element is in the form of a rubber strip seal.

10. A window system as defined in any one of the previous claims, **characterized in that** at the lower edge (112') of said second window frame part (112) there is provided a resilient rubber packing (290), which, when said second window unit (120) is closed, comes into contact with the lower edge of said second window unit (120).

11. A window system as defined in any one of the previous claims, **characterized in that** at the lower edge (112') of said second window frame part (112) there is provided a pressure sensor (200), which on sensing a predefined pressure activates an actuating device, which then stops the motion of said second window unit (120) caused by said activating device.

12. A window system as defined in claim 11, **characterized in that** said pressure sensor (200) is in the form of hollow tubing (210) which is filled with a liquid (220) and is connected to a pressure sensor (230), which pressure sensor (230) causes stoppage of the action of said activating device when a predefined pressure is exceeded.

13. A window system as defined in any one of the previous claims, **characterized in that** said first and second window units (110, 120) are flush with the top of said window frame.

## Revendications

1. Dispositif de fenêtre comprenant un dormant (101, 102) à ancrer dans une construction de toit inclinée d'un bâtiment, le dormant comportant deux unités de fenêtre (110, 120), une première unité de fenêtre (110) étant intégrée fixement dans un premier élément-cadre de fenêtre et une seconde unité de fenêtre (120) étant supportée de façon à pouvoir être déplacée dans un mouvement réversible soit dans la zone du premier élément-cadre de fenêtre (111) soit dans la zone d'un second élément-cadre de fenêtre (112), la seconde unité de fenêtre (120) étant attachée à au moins une courroie dentée (130, 131) pouvant être entraînée par un activateur dans un mouvement réversible,
**caractérisé en ce que** la seconde unité de fenêtre (120) est supportée par des rouleaux (150, 151, 152, 153) guidés dans deux barres de guidage (140, 141) parallèles, au moins un élément d'étanchéité (170, 180) étant disposé en parallèle à chacune des deux barres de guidage (140, 141) parallèles, et en plus du au moins un élément d'étanchéité, un rebord métallique (190) orienté en parallèle par rapport à ceux-ci étant prévu présentant une cornière assurant que de l'eau de condensation éventuelle ne pénètre pas latéralement dans le mur mais s'écoule vers le bas où elle peut être recueillie.

2. Dispositif selon la revendication 1,
**caractérisé en ce que** l'activateur est constitué par un électromoteur.

3. Dispositif selon la revendication 1,
**caractérisé en ce que** l'activateur est constitué par une manivelle.

4. Dispositif selon l'une quelconque des revendications préalables,
**caractérisé en ce que** l'au moins une courroie dentée (190, 191) abouti à une extrémité supérieure (121) et à une extrémité inférieure (122) de la seconde unité de fenêtre (120) de façon à former une unité close prévue de s'étendre parallèlement au bord de fenêtre (123).

5. Dispositif selon l'une quelconque des revendications préalables,
**caractérisé en ce que** deux courroies dentées (130, 131) sont prévues qui sont entraînées toutes les deux par l'arbre (160) raccordé à l'activateur.

6. Dispositif selon l'une quelconque des revendications 4 ou 5,
**caractérisé en ce que** l'une des courroies dentées (130, 131) est rattachée, par l'intermédiaire des éléments de liaison métalliques, à une extrémité (121, 122) correspondante de la seconde unité de fenêtre (120).

7. Dispositif selon l'une quelconque des revendications préalables,
**caractérisé en ce que** les barres de guidage (140, 141) en bas du second élément-cadre de fenêtre (112) sont prévues de façon montant en direction vers la seconde unité de fenêtre (120).

8. Dispositif selon l'une quelconque des revendications préalables,
**caractérisé en ce que** le dormant (101, 102) est entièrement réalisé en bois.

9. Dispositif selon l'une quelconque des revendications préalables,
**caractérisé en ce que** deux éléments d'étanchéité (170, 180) sont prévus, dont l'un est constitué par un joint-brosse et l'autre est constitué par un lèvre d'étanchéité en caoutchouc.

10. Dispositif selon l'une quelconque des revendications préalables,
**caractérisé en ce que** sur le bord inférieur (112') du second élément-cadre de fenêtre (112) est prévu un joint en caoutchouc élastique (290) entrant en contact avec le bord inférieur de la seconde unité de fenêtre (120), lorsque la seconde unité de fenêtre (120) est fermée.

11. Dispositif selon l'une quelconque des revendications préalables,
**caractérisé en ce que** sur le bord inférieur (112') du second élément-cadre de fenêtre (112) est prévu un capteur de pression (200) activant, à reconnaissance d'une pression prédonnée, un système de commande qui interromp un mouvement de la seconde unité de fenêtre (120) entraîné par l'activeur.

12. Dispositif selon la revendication 11,
**caractérisé en ce que** le capteur de pression (200) est réalisé sous forme d'un tuyau souple (210) rempli de liquide (220) et connecté à un capteur de pression (230), le capteur de pression (230) provoquant une interruption de la fonction de l'activeur dès qu'une pression déterminée est surpassée.

13. Dispositif selon l'une quelconque des revendications préalables,
**caractérisé en ce que** les première et seconde unités de fenêtre (110, 120) sont formées à surface plane avec la face supérieure du dormant.
